# FASCICULE DE BREVET EUROPEEN

(11) **EP 3 707 779 B1**
(45) Date de publication et mention de la délivrance du brevet: **08.09.2021**
(21) Numéro de dépôt: 18814865.4
(22) Date de dépôt: 04.12.2018
(51) Int. Cl.: H01R 4/44

(54) **DISPOSITIF DE RACCORDEMENT ELECTRIQUE POUR APPAREIL ELECTRIQUE ET PROCEDE DE RACCORDEMENT METTANT EN OEUVRE LEDIT DISPOSITIF**
ELEKTRISCHE VERBINDUNGSVORRICHTUNG FÜR EIN ELEKTRISCHES GERÄT UND VERBINDUNGSVERFAHREN MIT DIESER VORRICHTUNG
ELECTRICAL CONNECTION DEVICE FOR AN ELECTRICAL APPARATUS AND CONNECTION METHOD USING SAID DEVICE

(30) Priorité: 21.12.2017 FR 1762748
(43) Date de publication de la demande: 16.09.2020
(73) Titulaire: Socomec, 67230 Benfeld (FR)
(72) Inventeur: DUMONT, Roger, 67230 BENFELD (FR)
(74) Mandataire: Cabinet Laurent & Charras
(86) Numéro de dépôt international: PCT/EP2018/083457
(87) Numéro de publication internationale: WO 2019/120978

(56) Documents cités:
- CN-U- 206 022 666
- CN-U- 206 180 132
- JP-U- S5 026 388
- US-A1- 2016 226 159

## Description

### Domaine technique :

La présente invention concerne un dispositif de raccordement électrique pour appareil électrique, ce dispositif comportant une plage de raccordement et deux brides de fixation, dont une bride de fixation supérieure et une bride de fixation inférieure, disposées de chaque côté de la plage de raccordement et agencées pour fixer au moins un conducteur sur ladite plage de raccordement.

L'invention concerne également un procédé de raccordement pour appareil électrique, dans lequel on fixe au moins un conducteur sur une plage de raccordement au moyen d'une bride de fixation.

### Technique antérieure :

Les appareils électriques, comme par exemple les interrupteurs, disjoncteurs, et similaires, comportent des plages de raccordement externes, qui sont couplées à des contacts électriques internes. Les plages de raccordement sortent du boitier desdits appareils par des faces, pour permettre d'y raccorder des conducteurs assurant une arrivée et un départ de courant. D'une manière standard, les plages de raccordement sont plates et traversées par un trou de fixation. Elles sont complétées par des accessoires, ou kits de raccordement, dans lesquels est fixée l'extrémité dénudée desdits conducteurs. Ces accessoires sont superposés auxdites plages de raccordement pour y être fixés via le trou traversant. En fonction de la puissance des appareils électriques, une plage de raccordement peut recevoir un nombre de conducteurs supérieur à un et par exemple de deux, quatre, ou six, qui peuvent se présenter sous la forme de câbles à un ou plusieurs brins, de diamètres identiques ou différents, ou encore de barres conductrices plates. Pour répondre à ces différentes configurations de raccordement, l'opérateur doit assembler différents accessoires adaptés chacun au conducteur qu'il reçoit, ces différents accessoires étant superposés en escalier pour être fixé sur ladite plage de raccordement. Cette solution nécessite de disposer d'un encombrement suffisant dans les armoires électriques, de part et d'autre de l'appareil électrique pour pouvoir accueillir les plages de raccordement rallongées par lesdits accessoires superposés en escalier. A titre d'exemple, il faut prévoir au moins 100mm de chaque côté, soit un total d'au moins 200mm par appareil électrique. De plus, cette solution présente de nombreux inconvénients. Le raccordement de chaque conducteur dans ces accessoires et le montage des accessoires sur chaque plage de raccordement est fastidieux et prend du temps compte tenu du nombre de vis de fixation à serrer. Il pose des problèmes d'ergonomie pour accéder aux vis de serrage. La force de serrage n'est pas la même en fonction du type de conducteur considéré (câble à simple brin, câble à multibrins, barre). Le serrage nécessite d'être contrôlé périodiquement pour compenser le déréglage accidentel dû à la fatigue des organes de fixation, et aux vibrations engendrées par exemple en cas de court-circuit.

La publication JP S50 26388 U propose une solution permettant de raccorder sur une même plage de raccordement un conducteur principal et deux conducteurs de dérivation parallèles entre eux, au moyen de deux brides de fixation disposées de part et d'autre de la plage de raccordement et pourvues chacune de vis de serrage dédiées, soit un total de trois vis à serrer pour trois conducteurs, ce qui ne résout pas l'ensemble du problème posé.

La publication US 2016/226159 A1 propose une solution polyvalente permettant de raccorder sur une même plage de raccordement de deux à huit conducteurs, au moyen de deux brides de fixation en T disposées de part et d'autre d'une plage de raccordement en T, et d'une seule vis de serrage centrale traversante. Cette solution est séduisante du point de vue du nombre de vis à serrer mais complique considérablement la mise en place des conducteurs qui doivent être maintenus dans le dispositif de raccordement avant et pendant le serrage de l'unique vis.

Les publications CN 206 022 666 U et CN 206 180 132 U décrivent des solutions de raccordement limitées en nombre de conducteurs, ne résolvant pas le problème posé.

A ce jour, il n'existe pas de solution ergonomique, conviviale et polyvalente qui puisse répondre à une large variété de configurations de raccordement.

### Exposé de l'invention :

La présente invention vise à pallier ces inconvénients en proposant un nouveau dispositif de raccordement compact car il offre un gain de place important dans les armoires électriques, ergonomique, convivial, facile et rapide à mettre en œuvre grâce au peu d'organes à visser, polyvalent pour pouvoir répondre à plusieurs configurations de raccordement, multifonction car il permet d'ajouter des fonctionnalités, fiable et sécurisé du fait d'une compensation automatique du serrage en cas de fatigue ou de vibrations.

Dans ce but, l'invention concerne un dispositif de raccordement du genre indiqué en préambule, caractérisé en ce que chaque bride de fixation comporte deux empreintes débouchantes et parallèles, en ce que ladite plage de raccordement comporte sur chacune de ses faces deux empreintes débouchantes et parallèles, opposées aux empreintes desdites brides de fixation pour délimiter entre lesdites empreintes quatre logements pour des conducteurs, dont deux logements inférieurs et deux logements supérieurs, et en ce que lesdits moyens de serrage sont traversants et agencés pour traverser l'assemblage formé par superposition de la bride de fixation supérieure, de la plage de raccordement et de la bride de fixation inférieure, et comportent une butée d'appui disposée entre la plage de raccordement et une des brides de fixation de sorte que lesdits moyens de serrage permettent de différencier le serrage entre au moins les deux logements inférieurs et les deux logements supérieurs, ou inversement.

Dans une première forme de réalisation, les moyens de serrage traversants peuvent comporter un tirant central unique. Dans ce cas, les brides de fixation et la plage de raccordement comportent un trou central traversant unique disposé entre les empreintes parallèles pour recevoir ledit tirant central unique, et ledit tirant central unique comporte ladite butée d'appui de sorte que lesdits moyens de serrage permettent de différencier le serrage entre les deux logements inférieurs et les deux logements supérieurs.

Dans une seconde forme de réalisation, les moyens de serrage traversants peuvent comporter deux tirants latéraux. Dans ce cas, les brides de fixation et la plage de raccordement comportent deux trous traversants disposés à l'extérieur des empreintes parallèles, pour recevoir chacun un tirant latéral, et lesdits tirants latéraux comportent chacun une butée d'appui de sorte que lesdits moyens de serrage permettent de différencier le serrage entre les quatre logements.

Le tirant central unique ou les tirants latéraux comportent un épaulement formant ladite butée d'appui disposée entre ladite plage de raccordement et la bride de fixation supérieure. Ils sont filetés au moins sur deux tronçons d'extrémité, dont un tronçon supérieur et un tronçon inférieur, le tronçon inférieur coopérant avec un taraudage prévu dans la bride inférieure, le tronçon supérieur coopérant avec un écrou de serrage, et ledit tronçon supérieur comportant une empreinte axiale pour un outil.

Selon les variantes de réalisation, les moyens de serrage traversants peuvent comporter en outre une tige centrale parallèle auxdits tirants latéraux. Dans ce cas, les brides de fixation et la plage de raccordement comportent en outre un troisième trou traversant disposé entre les empreintes parallèles pour recevoir ladite tige centrale, et ladite tige centrale comporte un filetage au moins sur un tronçon d'extrémité inférieure agencé pour coopérer avec un taraudage prévu dans la bride de fixation inférieure de sorte à serrer les quatre logements simultanément.

Le taraudage prévu dans la bride de fixation inférieure peut être avantageusement constitué d'un écrou captif logé dans un évidement correspondant de ladite bride de fixation inférieure. Dans ce cas, le dispositif de raccordement peut comporter un capot fixé à la bride de fixation inférieure pour retenir ledit écrou captif.

Dans une forme de réalisation préférée, le dispositif de raccordement comporte des moyens de rappel disposés entre les brides de fixation et la plage de raccordement pour maintenir ouverts lesdits logements lorsque les moyens de serrage traversants ne sont pas serrés. Ces moyens de rappel peuvent comporter deux organes de rappel disposés autour dudit tirant central unique ou de ladite tige centrale entre respectivement la plage de raccordement et chacune des brides de fixation. Ils peuvent comporter quatre organes de rappel disposés deux à deux autour des tirants latéraux entre respectivement la plage de raccordement et chacune des brides de fixation. Ils peuvent enfin comporter un unique organe de rappel disposé autour de la tige centrale entre les brides de fixation et passant librement au travers de la plage de raccordement.

De préférence, au moins la bride de fixation supérieure comporte un lamage dont la profondeur correspond au moins à l'épaisseur de ladite butée d'appui ou dudit organe de rappel comprimé.

Selon les variantes de configuration du dispositif de raccordement, la plage de raccordement peut être constituée d'une pièce monobloc, ou de deux pièces symétriques par rapport à un plan médian parallèle aux brides de fixation, dont une pièce supérieure et une pièce inférieure comportant chacune deux des quatre empreintes parallèles. Dans cette configuration, la plage de raccordement peut être agencée pour recevoir entre ses deux pièces une barre conductrice plate.

Pour atteindre le but fixé, l'invention concerne également un appareil électrique comportant un dispositif de raccordement électrique tel que défini ci-dessus dans lequel la plage de raccordement fait partie intégrante dudit appareil électrique.

Le but de l'invention est ensuite atteint par un procédé de raccordement, pour lequel l'on utilise un premier dispositif de raccordement dont les moyens de serrage traversants comportent un tirant central unique, et dans lequel l'on procède chronologiquement aux étapes suivantes pour raccorder quatre conducteurs :
- on positionne un premier conducteur dans un des logements inférieurs dit premier logement,
- on positionne un deuxième conducteur dans l'autre logement inférieur dit deuxième logement,
- on visse le tirant central unique au moyen d'un premier outil en prise avec l'empreinte axiale, pour provoquer le rapprochement de la bride de fixation inférieure vers la plage de raccordement et serrer uniquement lesdits premier et deuxième conducteurs dans lesdits premier et deuxième logements,
- on positionne un troisième conducteur dans un des logements supérieurs dit troisième logement,
- on positionne un quatrième conducteur dans l'autre logement supérieur dit quatrième logement,
- on visse le tirant central uniquement au moyen d'un deuxième outil en prise avec l'écrou de serrage pour provoquer le rapprochement de la bride de fixation supérieure vers la plage de raccordement et serrer uniquement les troisième et quatrième conducteurs dans lesdits troisième et quatrième logements.

Le but de l'invention est également atteint par un procédé de raccordement, pour lequel l'on utilise un second dispositif de raccordement dont les moyens de serrage traversants comportent deux tirants latéraux, et dans lequel l'on procède chronologiquement aux étapes suivantes pour raccorder quatre conducteurs :
- on positionne un premier conducteur dans un des logements inférieurs dit premier logement,
- on visse le tirant latéral situé du côté du premier logement au moyen d'un premier outil en prise avec l'empreinte axiale correspondante pour provoquer le rapprochement de la bride de fixation inférieure vers la plage de raccordement du côté dudit premier logement et serrer uniquement ledit premier conducteur dans ledit premier logement,
- on positionne un deuxième conducteur dans l'autre logement inférieur dit deuxième logement,
- on visse le tirant latéral situé du côté du deuxième logement au moyen dudit premier outil en prise avec l'empreinte axiale correspondante pour provoquer le rapprochement de la bride de fixation inférieure vers la plage de raccordement du côté dudit deuxième logement et serrer uniquement ledit deuxième conducteur dans ledit deuxième logement,
- on positionne un troisième conducteur dans un des logements supérieurs dit troisième logement,
- on visse le tirant latéral situé du côté du troisième logement au moyen d'un deuxième outil en prise avec l'écrou de serrage correspondant pour provoquer le rapprochement de la bride de fixation supérieure vers la plage de raccordement du côté dudit troisième logement et serrer uniquement ledit troisième conducteur dans ledit troisième logement,
- on positionne un quatrième conducteur dans l'autre logement supérieur dit quatrième logement,
- on visse le tirant latéral situé du côté du quatrième logement au moyen dudit deuxième outil en prise avec l'écrou de serrage correspondant pour provoquer le rapprochement de la bride de fixation supérieure vers la plage de raccordement du côté dudit quatrième logement et serrer uniquement ledit quatrième conducteur dans ledit quatrième logement.

Dans ce cas, on peut terminer le procédé de raccordement en vissant la tige centrale au moyen d'un troisième outil formé d'une clé dynamométrique pour serrer simultanément les quatre conducteurs dans leurs logements.

L'invention permet d'atteindre les buts fixés par l'utilisation du dispositif de raccordement tel que défini ci-dessus pour raccorder un nombre de conducteurs supérieur ou égal à un et inférieur ou égal à six, ces conducteurs pouvant avoir des diamètres différents entre les logements inférieurs et les logements supérieurs.

Ce dispositif de raccordement peut aussi être utilisé pour raccorder une barre conductrice. Il peut en outre être utilisé comme un répartiteur de courant.

### Description sommaire des dessins :

La présente invention et ses avantages apparaîtront mieux dans la description suivante de plusieurs modes de réalisation donnés à titre d'exemples non limitatifs, en référence aux dessins annexés, dans lesquels:
- la figure 1 est une vue en perspective d'un appareil électrique équipé sur un de ses pôles d'un dispositif de raccordement selon l'art antérieur, et sur l'autre pôle d'un dispositif de raccordement selon l'invention, montrant les différences entre les deux technologies,
- la figure 2 est une vue éclatée du dispositif de raccordement selon l'invention de la figure 1,
- la figure 3 est une vue de détail d'un tirant de serrage du dispositif de raccordement de la figure 2,
- les figures 4 à 11 sont des vues en perspective du dispositif de raccordement de l'invention dans différentes configurations de raccordement détaillées dans la description, et
- les figures 12 à 17 sont des vues en coupe axiale du dispositif de raccordement de l'invention montrant les différentes étapes du procédé de raccordement de quatre conducteurs.

### Illustrations de l'invention et différentes manières de la réaliser :

Dans les exemples de réalisation illustrés, les éléments ou parties identiques portent les mêmes numéros de référence.

La figure 1 permet d'illustrer très clairement les différences de conception entre un dispositif de raccordement 1 selon l'art antérieur et un dispositif de raccordement 10 selon l'invention, et les résultats obtenus notamment en termes d'ergonomie pour accéder aux vis de fixation, de convivialité quant au nombre de vis de fixation à visser, et d'encombrement dans une armoire électrique (non représentée), conformément aux inconvénients de l'état de l'art et aux avantages de l'invention décrits précédemment. Ces deux dispositifs de raccordement 1, 10 sont illustrés côte à côte et équipent chacun un pôle P1, P2 d'un appareil électrique 2 du type interrupteur, disjoncteur, ou tout autre appareil électrique nécessitant une alimentation en courant. Ils comportent chacun quatre logements L1, L2, L3, L4 (dénommés conjointement ou individuellement L) permettant de raccorder quatre conducteurs C1, C2, C3, C4 (non représentés, dénommés conjointement ou individuellement C).

Le dispositif de raccordement 1 de l'art antérieur comporte une plage de raccordement 3 plane qui sort d'une paroi 4 du boitier 5 de l'appareil électrique 2, et un accessoire 6, en forme d'escalier à deux niveaux, rapporté et fixé sur la plage de raccordement 3 par une vis de fixation 7. L'accessoire 6 comporte quatre logements L, dont deux logements inférieurs L1, L2 au premier niveau qui coopèrent avec deux vis de fixation 7, et deux logements supérieurs L3, L4 au second niveau qui coopèrent avec deux autres vis de serrage 7. Le raccordement de quatre conducteurs C nécessite par conséquent de visser cinq vis de fixation 7 dont les deux du niveau inférieur situées à l'arrière du niveau supérieur peuvent être plus difficilement accessibles.

Le dispositif de raccordement 10 de l'invention comporte une plage de raccordement 11 qui sort d'une paroi 4 du boitier 5 de l'appareil électrique 2, et deux brides de fixation 12, 13, dont une bride de fixation supérieure 12 et une bride de fixation inférieure 13, disposées de chaque côté de la plage de raccordement 11 et retenues par des moyens de serrage traversants. Les termes « supérieur » et « inférieur » utilisés dans la description sont en relation avec la position verticale du dispositif représenté dans les figures, qui n'est pas nécessairement la position réelle de son utilisation, ces termes ne devant pas être interprétés dans un sens restrictif. Dans les exemples représentés, les brides de fixation 12 et 13 sont constituées de pièces identiques, permettant de simplifier la fabrication, sans que cet exemple de réalisation ne soit limitatif. Les moyens de serrage traversants comportent, dans l'exemple représenté, trois tiges filetées communes aux deux brides de fixation 12, 13, dont deux identiques appelées tirants latéraux 14 et une tige centrale 15, qui sont parallèles, alignées, sur un même niveau et ainsi facilement accessibles. Le raccordement de quatre conducteurs C nécessite par conséquent de visser uniquement les trois tiges filetées qui traversent l'ensemble du dispositif de raccordement 10. En outre et comme expliqué plus loin en référence aux figures 12 à 17, le dispositif de raccordement 10 de l'invention est conçu pour faciliter l'opération de raccordement étant donné qu'il permet de différencier le serrage des conducteurs C, logement par logement L, en serrant sélectivement les deux tirants latéraux 14, puis la tige centrale 15. L'opérateur peut ainsi mettre en place un conducteur C après l'autre, en serrant ou au moins en pré-serrant chaque conducteur C dans son logement L avant de mettre en place le suivant, réduisant ainsi la pénibilité de l'opération. L'exemple de réalisation illustré correspond à la forme préférée de l'invention, mais n'est pas la seule possible. En effet, les deux tirants latéraux 14, sans la tige centrale 15, ou un tirant central 14 unique pourraient être suffisants pour permettre à l'invention de résoudre le problème posé.

Le dispositif de raccordement électrique 10 illustré dans les figures 1, 2 et 4 à 10 est un équipement faisant partie d'un appareil électrique 2, tandis que le dispositif de raccordement électrique 120 illustré à la figure 11 est utilisé seul, non lié à un appareil électrique, comme répartiteur de courant entre par exemple un réseau d'alimentation électrique et un ou plusieurs appareils électriques 2. Ces exemples montrent la flexibilité d'utilisation dudit dispositif.

En référence plus particulièrement à la figure 2 qui correspond à un éclaté du dispositif de raccordement 10 selon l'invention de la figure 1, la plage de raccordement 11 est constituée d'une pièce monobloc liée à l'appareil électrique 2, tandis que les brides de fixation 12, 13 sont des pièces amovibles et rapportées sur la plage de raccordement 11. Ces trois pièces (plages de raccordement 11 et brides de fixation 12, 13) présentent une forme générale qui s'inscrit dans un parallélogramme rectangle, sans que cette forme ne soit limitative, et comportent chacune trois trous traversants 16, alignés et régulièrement répartis, préférentiellement des trous lisses, pour permettre le passage des tirants latéraux 14 et de la tige centrale 15. Ces pièces ont pour fonction de conduire le courant et sont par conséquent réalisées dans un matériau électriquement conducteur, tel qu'à titre d'exemple de l'aluminium, du cuivre, un alliage de ces matériaux. Les brides de fixation 12, 13 comportent en outre sur leur face en regard de la plage de raccordement 11 deux empreintes 17 débouchantes et parallèles, et la plage de raccordement 11 comporte sur chacune de ses faces en regard des brides de fixation 12, 13 deux mêmes empreintes 17 débouchantes et parallèles opposées aux empreintes 17 des brides de fixation 12, 13 pour délimiter entre chaque paire d'empreintes 17 opposées un logement L traversant pour un conducteur C, soit au total quatre logements L1, L2, L3, L4 pour quatre conducteurs C1, C2, C3, C4, dont deux logements supérieurs L3, L4 et deux logements inférieurs L1, L2 (voir les figures 12 à 17). Le nombre de logements L prévus est égal à quatre, ce qui permet une distribution symétrique haut/bas, droite/gauche, et un serrage différencié logement par logement comme expliqué plus loin. La longueur des logements L correspond à la profondeur du dispositif de raccordement 10 et définit la longueur de serrage des conducteurs C qui est normalisée pour un couple de serrage déterminé en fonction du type de câble et de son matériau. Ces empreintes 17 ont dans l'exemple représenté une forme générale semi-cylindrique en creux, permettant de former des logements L sensiblement cylindriques correspondant à la section circulaire de la majorité des conducteurs C. De plus, le diamètre de ces logements L est auto-adaptable et compatible ainsi avec plusieurs diamètres de conducteurs C, puisqu'ils sont constitués de deux demi-cylindres en opposition dont l'écartement est ajustable par les moyens de serrage traversants. La forme semi-cylindrique des logements L n'est bien entendu pas limitative et s'étend à toute autre forme compatible avec la forme des conducteurs C à raccorder. Les empreintes 17 peuvent être revêtues d'un matériau favorisant le contact électrique, tel que par exemple de l'argent ou similaire. Les empreintes 17 peuvent en outre comporter un état surface structuré pour augmenter leur capacité d'ancrage entre la partie métallique dénudée du conducteur C et le logement L lors du serrage dans le but d'empêcher l'extraction du conducteur C du logement L par traction. Cet état de surface structuré peut être réalisé par un relief obtenu par des stries, un quadrillage, des picots, ou tout autre dessin ayant le même effet technique.

Les moyens de serrage traversants ont pour fonction de maintenir les brides de fixation 12, 13 sur la plage de raccordement 11 d'une part dans une position passive dans laquelle les logements L sont ouverts et vides (voir fig. 1, 8, 10, 11 et 12), et d'autre part dans une position active dans laquelle les logements L sont fermés sur des conducteurs C moyennant une force de serrage suffisante pour solidariser les conducteurs C au dispositif de raccordement 10. Cette force de serrage est normalement ajustée à une valeur normalisée, par exemple en utilisant une clé dynamométrique.

Les tirants latéraux 14 des moyens de serrage, dont un exemple est représenté en détail à la figure 3, comportent une tige cylindrique pourvue d'un épaulement entre ses extrémités inférieure et supérieure, cet épaulement formant une butée d'appui 18 agencée pour être disposée entre la plage de raccordement 11 et la bride de fixation supérieure 12 dans l'exemple représenté, ou entre la plage de raccordement 11 et la bride de fixation inférieure 13 si les tirants latéraux 14 sont introduits dans le dispositif de raccordement 10 de bas en haut. Les tirants latéraux 14 sont filetés au moins sur leurs deux tronçons d'extrémité, dont un tronçon supérieur 19 et un tronçon inférieur 20, sans que cet exemple ne soit limitatif, ces filetages pouvant se prolonger jusqu'à la butée d'appui 18. Le tronçon supérieur 19 est agencé pour coopérer avec un écrou de serrage 21 via une rondelle 22, qui peut être avantageusement une rondelle élastique du type Belleville permettant de compenser automatiquement les variations dimensionnelles dues aux dilatations thermiques. Le tronçon inférieur 20 coopère avec soit un taraudage prévu dans la bride inférieure 13 (non représenté), soit avec un écrou captif 23 logé dans un évidement 24 (voir fig. 12) correspondant de la bride de fixation inférieure 13, conformément à l'exemple représenté. Le tronçon supérieur 19 comporte en outre une empreinte axiale 25 agencée pour coopérer avec un premier outil 26 (voir fig. 13), pourvu par exemple d'un embout mâle six pans de type clé Allen, sans que cet exemple ne soit limitatif. L'écrou de serrage 21 est quant à lui agencé pour coopérer avec un deuxième outil 27 (voir fig. 15), pourvu par exemple d'un embout femelle six pans, sans que cet exemple ne soit limitatif. En effet, la forme de l'empreinte axiale 25 et celle de l'écrou de serrage 21 ne sont pas restreintes à celles représentées et peuvent s'étendre à toute autre forme adaptée aux outils utilisés.

La tige centrale 15 des moyens de serrage (figure 2) comporte une tige cylindrique terminée à son extrémité supérieure par une tête 28 qui appuie sur la bride supérieure 12 par l'intermédiaire d'une rondelle 22, de préférence élastique de type Belleville, comme pour les tirants latéraux 14. La tête 28 est par exemple hexagonale pour coopérer avec un troisième outil 29, pourvu d'un embout femelle six pans, sans que cet exemple ne soit limitatif. Elle est filetée au moins sur son tronçon inférieur 30, sans que cet exemple ne soit limitatif, ce filetage pouvant se prolonger jusqu'à la tête 28. Le tronçon inférieur 30 coopère avec soit un taraudage prévu dans la bride inférieure 13 (non représenté), soit avec un écrou captif 23 logé dans un évidement 24 (voir fig. 12) correspondant de la bride de fixation inférieure 13, comme pour les tirants latéraux 14.

Le dispositif de raccordement 10 selon l'invention comporte en outre des moyens de rappel disposés entre les brides de fixation 12, 13 et la plage de raccordement 11 pour maintenir automatiquement les logements L ouverts lorsque les moyens de serrage ne sont pas serrés (voir fig. 1, 8, 10, 11 et 12 à 15), facilitant ainsi l'insertion des conducteurs C dans lesdits logements L. Les moyens de rappel tels qu'illustrés dans les figures comportent deux organes de rappel 31, de type ressort hélicoïdal sans que cet exemple ne soit limitatif, disposés autour de la tige centrale 15 entre respectivement la plage de raccordement 11 et chacune des brides de fixation 12, 13 (figure 2). Les deux organes de rappel 31 peuvent être remplacés par un seul organe de rappel disposé autour de la tige centrale 15 entre les deux brides de fixation 12, 13, et passant librement au travers de la plage de raccordement 11. Ils peuvent encore être remplacés par quatre organes de rappel disposés deux à deux autour des tirants latéraux 14 entre respectivement la plage de raccordement 11 et chacune des brides de fixation 12, 13. Les brides de fixation 12, 13 comportent chacune trois lamages 32 dont la profondeur correspond au moins à l'épaisseur de la butée d'appui 18 et de l'organe de rappel 31 comprimé pour éviter la réalisation d'un assemblage hyperstatique qui empêcherait de serrer correctement les conducteurs C dans leur logement L. Les deux lamages 32 latéraux de la bride de fixation supérieure 12 sont prévus pour loger complètement la butée d'appui 18 des tirants latéraux 14 lorsqu'ils sont vissés et que les logements supérieurs L3 et L4 sont vides (voir fig. 4) permettant à la bride de fixation supérieure 12 de prendre appui sur la plage de raccordement 11. Le lamage 32 central des brides de fixation supérieure 12 et inférieure 13 est prévu pour positionner axialement l'organe de rappel 31 correspondant, et pour loger complètement ledit organe de rappel 31 au même titre que la butée d'appui 18 lorsque les logements supérieurs L3, L4 sont vides. Pour faciliter la fabrication des pièces constituant le dispositif de raccordement 10 de l'invention, réduire le coût et simplifier la gestion, les brides de fixation 12, 13 sont identiques et interchangeables. C'est la raison pour laquelle elles comportent les mêmes évidements 24 et les mêmes lamages 32, même s'ils ne sont pas utiles en fonction de la position dans laquelle elles sont utilisées. De même, la plage de raccordement 11 est symétrique par rapport à un plan médian parallèle auxdites brides de fixation 12, 13 pour être réversible.

Le dispositif de raccordement 10 comporte également un capot 33 fixé à la bride de fixation inférieure 13 pour retenir les écrous captifs 23 (figure 2). Ce capot 33 comporte trois trous traversants 16 lisses dans le prolongement des trous traversants 16 des brides de fixation 12, 13 et de la plage de raccordement 11 pour recevoir l'extrémité des tronçons inférieurs 20, 30 des tirants latéraux 14 et de la tige centrale 15 (voir fig. 12). Le capot 33 est fixé à la bride de fixation inférieure 13 par deux clips 34 en opposition et en prise avec un rebord externe 35 prévu sur les faces correspondantes de ladite bride. Bien entendu, tout autre moyen de fixation réversible peut convenir.

Les figures 4 à 11 illustrent quelques exemples de configurations de raccordement permises par le dispositif de raccordement 10 de l'invention pour montrer la polyvalence de ce dispositif et les déclinaisons possibles, ces exemples n'étant pas limitatifs. La figure 4 montre le raccordement de deux seuls conducteurs C1, C2 de même diamètre, dans les deux logements inférieurs L1, L2, laissant vacants les logements supérieurs L3, L4. Cette configuration montre qu'après serrage des tirants latéraux 14 et de la tige centrale 15, la bride de fixation supérieure 12 est en appui serré sur la plage de raccordement 11 alors que la bride de fixation inférieure 13 est serrée sur les extrémités dénudées des conducteurs C1, C2 laissant subsister un jeu avec la plage de raccordement 11. La figure 5 montre le raccordement de quatre conducteurs C1, C2, C3, C4 de même diamètre, dans les quatre logements L1, L2, L3, L4. Elle montre en outre une prise de tension 36 fixée par une vis 37 dans un trou fileté 38 prévu en face avant de la plage de raccordement 11. A cet effet, la plage de raccordement 11 comporte trois trous filetés 38 parallèles entre eux, perpendiculaires aux trous traversants 16, dont deux trous latéraux et un trou central. La figure 6 montre le raccordement de quatre conducteurs C1, C2, C3, C4 dans les quatre logements L1, L2, L3, L4, les deux conducteurs supérieurs C3, C4 ayant un diamètre inférieur à celui des conducteurs inférieurs C1, C2. Cette configuration montre que le déplacement des brides de fixation 12, 13 par rapport à la plage de raccordement 11 peut être différent afin d'adapter la section des logements L au diamètre des conducteurs C. Dans les figures précédentes, les conducteurs C arrivent en face de l'appareil électrique 2 parallèlement à l'axe des logements L du dispositif de raccordement 10.

La figure 7 montre le cas où les conducteurs C arrivent par en bas perpendiculairement à l'axe des logements L du dispositif de raccordement 10. Dans ce cas, on n'utilise pas le même dispositif de raccordement 10 mais on conçoit un dispositif de raccordement 100 à renvoi d'angle, en montant sur la plage de raccordement 11 sortant de l'appareil électrique 2, une plage de raccordement rallongée 11' orientée perpendiculairement et fixée par trois vis 37 dans les trois trous filetés 38 de la plage de raccordement 11. Ensuite, la fixation des quatre conducteurs C1, C2, C3, C4 s'effectue de la même manière qu'à la figure 5 au moyen des brides de fixation 12, 13 rapportées sur la plage de raccordement rallongée 11' avec les tirants latéraux 14 et la tige centrale 15.

La figure 8 montre une variante de configuration permettant de raccorder plus de quatre conducteurs et par exemple six conducteurs C1, C2, C3, C4, C5 et C6. Dans ce cas, on n'utilise pas le même dispositif de raccordement 10 mais on conçoit un dispositif de raccordement 110 augmenté, en montant sur la plage de raccordement 11 sortant de l'appareil électrique 2, une plage de raccordement rallongée 11' orientée parallèlement et fixée avec la bride de fixation supérieure 12 par trois tiges filetées 14, 15, qui peuvent être constituées par trois tiges 15, dans des taraudages ou des écrous captifs prévus dans la plage de raccordement rallongée 11' (mais non visibles). La fixation des quatre premiers conducteurs C1, C2, C3, C4 s'effectue de la même manière qu'à la figure 5 au moyen des brides de fixation 12, 13 rapportées sur la plage de raccordement rallongée 11' avec les tirants latéraux 14, et la tige centrale 15. Puis la fixation des deux conducteurs C5, C6 complémentaires s'effectue dans les deux logements supérieurs L3, L4 définis entre la plage de raccordement 11 et la bride de fixation supérieure 12 avec les deux tirants latéraux 14, et la tige centrale 15 correspondants.

Dans la configuration de la figure 10, l'appareil électrique 2 est alimenté non pas par des conducteurs C sous forme de câbles, mais par une barre conductrice B. Dans ce cas, on utilise le dispositif de raccordement 10, en position fermée, c'est-à-dire les tirants latéraux 14 et la tige centrale 15 vissés pour fermer les logements L, et on fixe l'extrémité correspondante de la barre conductrice B par trois vis 37 dans les trois trous filetés 38 en face avant de la plage de raccordement 11. La barre conductrice B peut avoir une largeur différente de celle du dispositif de raccordement 10.

La figure 11 montre un dispositif de raccordement 120 utilisé seul, non lié à un appareil électrique, pour former un répartiteur de courant, sans pièce additionnelle. Dans cette configuration, la plage de raccordement 11" est constituée de deux pièces 11a, 11b symétriques par rapport à un plan médian parallèle aux brides de fixation 12, 13, dont une pièce supérieure 11a et une pièce inférieure 11b comportant chacune deux des quatre empreintes 17 parallèles. Dans l'exemple illustré, les deux pièces 11a, 11b sont identiques aux brides de fixation 12, 13, permettant de simplifier la fabrication, sans que cet exemple de réalisation ne soit limitatif. La plage de raccordement 11" peut ainsi accueillir entre ses deux pièces 11a, 11b l'extrémité d'une barre conductrice B plate. Cette dernière doit être pourvue de trous traversants en regard des trous traversants 16 pour le passage des tirants latéraux 14 et de la tige centrale 15 au travers de l'assemblage formé par la bride de fixation supérieure 12, la pièce supérieure 11a, la barre conductrice B, la pièce inférieure 11b et la bride de fixation inférieure 13.

Les figures 12 à 17 sont des vues en coupe axiale du dispositif de raccordement 10 de l'invention illustrant les différentes étapes du procédé de raccordement appliqué à quatre conducteurs C1, C2, C3, C4. A la figure 12, le dispositif de raccordement 10 est vide et les quatre logements L1, L2, L3, L4 sont ouverts grâce au travail des organes de rappel 31 qui ont tendance à éloigner les brides de fixation 12, 13 de la plage de raccordement 11. Dans cette position, l'assemblage est retenu par la tige centrale 15 et ses deux appuis A1, A2 en opposition, formés respectivement par son écrou captif 23 en contact avec le fond de l'évidement 24 de la bride de fixation inférieure 13, et par sa tête 28 en contact avec la face supérieure de la bride de fixation supérieure 12 via la rondelle 22. Les tirants latéraux 14 sont inactifs et retenus chacun par leur appui A3 formé par leur écrou captif 23 en contact avec le fond de l'évidement 24 de la bride de fixation inférieure 13.

La figure 13 montre le raccordement d'un premier conducteur C1 dans un premier logement L1 situé dans la partie inférieure du dispositif. A l'aide d'un premier outil 26 en prise avec l'empreinte axiale 25 du tirant latéral 14 situé à gauche sur la figure, l'opérateur visse le tirant latéral 14 dans son écrou captif 23 qui fait descendre la butée d'appui 18 jusqu'à entrer en contact avec la plage de raccordement 11 créant un nouvel appui A5, provoquant la remontée de la bride de fixation inférieure 13 vers la plage de raccordement 11 selon la flèche T1 jusqu'à serrer le conducteur C1 dans son logement L1. Lors de cette première étape de serrage, et grâce à la conception du dispositif, la bride de fixation inférieure 13 peut basculer légèrement dans le sens horaire autour de son appui A1 avec la tige centrale 15. Le résultat obtenu est un serrage différencié, concentré uniquement au niveau du premier logement L1, les autres logements L2, L3, L4 restant ouverts.

La figure 14 montre le raccordement d'un deuxième conducteur C2 dans un deuxième logement L2 situé dans la partie inférieure du dispositif. A l'aide du même premier outil 26 en prise avec l'empreinte axiale 25 du tirant latéral 14 situé cette fois-ci à droite sur la figure, l'opérateur visse le tirant latéral 14 dans son écrou captif 23 qui fait descendre la butée d'appui 18 jusqu'à entrer en contact avec la plage de raccordement 11 créant le même appui A5 que précédemment, provoquant la remontée de la bride de fixation inférieure 13 vers la plage de raccordement 11 selon la flèche T2 jusqu'à serrer le conducteur C2 dans son logement L2. Lors de cette deuxième étape de serrage, et grâce à la conception du dispositif, la bride de fixation inférieure 13 bascule légèrement dans le sens antihoraire autour de son appui A1 avec la tige centrale 15. Le résultat obtenu est un serrage différencié, concentré cette fois-ci uniquement au niveau du deuxième logement L2, le premier logement L1 restant serré, et les deux autres logements L3, L4 restant ouverts.

La figure 15 montre le raccordement d'un troisième conducteur C3 dans un troisième logement L3 situé dans la partie supérieure du dispositif. A l'aide d'un deuxième outil 27 en prise avec l'écrou de serrage 21 du tirant latéral 14 situé à gauche sur la figure, l'opérateur visse l'écrou de serrage 21 sur le tronçon supérieur 19 du tirant latéral 14 qui descend jusqu'à entrer en contact avec la bride de fixation supérieure 12 via sa rondelle 22 formant un nouvel appui A6, puis entraîne la bride de fixation supérieure 12 avec lui vers la plage de raccordement 11 selon la flèche T3 jusqu'à serrer le conducteur C3 dans son logement L3. Lors de cette troisième étape de serrage, et grâce à la conception du dispositif, la bride de fixation supérieure 13 bascule légèrement dans le sens antihoraire autour de la tige centrale 15 par rapport à son trou traversant 16, supprimant l'appui A2 de sa tête 28, permettant de générer un serrage différencié uniquement au niveau du troisième logement L3, les premier et deuxième logements L1, L2 restant serrés, et le dernier logement L4 restant ouvert.

La figure 16 montre le raccordement d'un quatrième conducteur C4 dans un quatrième logement L4 situé dans la partie supérieure du dispositif. A l'aide du même deuxième outil 27 en prise avec l'écrou de serrage 21 du tirant latéral 14 situé à droite sur la figure, l'opérateur visse l'écrou de serrage 21 sur le tronçon supérieur 19 du tirant latéral 14 qui descend jusqu'à entrer en contact avec la bride de fixation supérieure 12 via sa rondelle 22 formant le même appui A6, puis entraîne la bride de fixation supérieure 12 avec lui vers la plage de raccordement 11 selon la flèche T4 jusqu'à serrer le conducteur C4 dans son logement L4. Lors de cette quatrième étape de serrage, et grâce à la conception du dispositif, la bride de fixation supérieure 13 bascule légèrement dans le sens horaire autour de la tige centrale 15 par rapport à son trou traversant 16, permettant de générer un serrage différencié uniquement au niveau du quatrième logement L4, les trois autres logements L1, L2, L3 restant serrés.

Ainsi, le dispositif de raccordement 10 permet de serrer ou pré-serrer individuellement chaque conducteur C1, C2, C3, C4 dans son logement L1, L2, L3, L4, et de parfaire cet assemblage par un serrage global de sécurité réalisé dans une dernière étape du procédé de raccordement selon l'invention illustrée à la figure 17. A l'aide d'un troisième outil 29 en prise avec la tête 28 de la tige centrale 15, l'opérateur visse la tige centrale 15 dans son écrou captif 23 qui descend jusqu'à entrer en contact avec la bride de fixation supérieure 12 via sa rondelle 22 reformant l'appui A2 initial, et génère la remontée de la bride de fixation inférieure 13vers la bride de fixation supérieure 12, ce qui permet un serrage simultané, contrôlé et uniforme sur les quatre conducteurs C1, C2, C3, C4, cet effort pouvant être déterminé par la clé dynamométrique du troisième outil 29.

Il ressort clairement de cette description que l'invention permet d'atteindre les buts fixés, à savoir un procédé de raccordement simple, pratique, ergonomique, efficace, convivial, pouvant permettre de réduire les manipulations et la durée d'intervention de l'opérateur, pour un résultat optimisé en termes de qualité du raccordement, de durabilité de ce raccordement, de compacité du dispositif et d'une multitude d'options de raccordement possibles. La présente invention n'est pas limitée aux exemples de réalisation décrits mais s'étend à toute modification et variante évidentes pour un homme du métier dans la limite des revendications annexées.

## Revendications

1. Dispositif de raccordement électrique (10, 100, 110, 120) pour appareil électrique (2), ce dispositif comportant une plage de raccordement (11, 11', 11") et deux brides de fixation, dont une bride de fixation supérieure (12) et une bride de fixation inférieure (13), disposées de chaque côté de la plage de raccordement (11, 11', 11") et agencées pour fixer au moins un conducteur (C) sur ladite plage de raccordement par des moyens de serrage, chaque bride de fixation (12, 13) comportant deux empreintes (17) débouchantes et parallèles, ladite plage de raccordement (11, 11', 11") comportant sur chacune de ses faces deux empreintes (17) débouchantes et parallèles, opposées aux empreintes (17) desdites brides de fixation (12, 13) pour délimiter entre lesdites empreintes (17) quatre logements (L1, L2, L3, L4) pour des conducteurs (C), dont deux logements inférieurs (L1, L2) et deux logements supérieurs (L3, L4), et lesdits moyens de serrage étant traversants et agencés pour traverser l'assemblage formé par superposition de la bride de fixation supérieure (12), de la plage de raccordement (11, 11', 11") et de la bride de fixation inférieure (13), **caractérisé en ce que** lesdits moyens de serrage comportent un tirant central unique ou deux tirants latéraux (14), chacun comportant un épaulement formant une butée d'appui (18) disposée entre ladite plage de raccordement (11, 11', 11") et une des brides de fixation (12, 13), **en ce qu'**ils sont filetés au moins sur deux tronçons d'extrémité, dont un tronçon supérieur (19) et un tronçon inférieur (20), **en ce que** le tronçon inférieur (20) coopère avec un taraudage prévu dans la bride inférieure (13), **en ce que** le tronçon supérieur (19) coopère avec un écrou de serrage (21), et **en ce que** ledit tronçon supérieur (19) comporte une empreinte axiale (25) pour un outil (26), de sorte que lesdits moyens de serrage permettent de différencier le serrage entre les deux logements inférieurs (L1, L2) et les deux logements supérieurs (L3, L4), ou entre les quatre logements (L1, L2, L3, L4).

2. Dispositif de raccordement selon la revendication 1, **caractérisé en ce que** lesdits moyens de serrage traversants comportent un tirant central unique, **en ce que** les brides de fixation (12, 13) et la plage de raccordement (11) comportent un trou central traversant unique disposé entre les empreintes (17) parallèles pour recevoir ledit tirant central unique, et **en ce que** ledit tirant central unique comporte ladite butée d'appui (18) de sorte que lesdits moyens de serrage permettent de différencier le serrage entre les deux logements inférieurs (L1, L2) et les deux logements supérieurs (L3, L4).

3. Dispositif de raccordement selon la revendication 1, **caractérisé en ce que** lesdits moyens de serrage traversants comportent deux tirants latéraux (14), **en ce que** les brides de fixation (12, 13) et la plage de raccordement (11) comportent deux trous traversants (16) disposés à l'extérieur des empreintes (17) parallèles, pour recevoir chacun un tirant latéral (14), et **en ce que** lesdits tirants latéraux (14) comportent chacun une butée d'appui (18) de sorte que lesdits moyens de serrage permettent de différencier le serrage entre les quatre logements (L1, L2, L3, L4).

4. Dispositif de raccordement selon la revendication 3, **caractérisé en ce que** lesdits moyens de serrage traversants comportent en outre une tige centrale (15) parallèle auxdits tirants latéraux (14), **en ce que** les brides de fixation (12, 13) et la plage de raccordement (11) comportent en outre un troisième trou traversant (16) disposé entre les empreintes (17) parallèles pour recevoir ladite tige centrale (15), et **en ce que** ladite tige centrale (15) comporte un filetage au moins sur un tronçon d'extrémité inférieure (30) agencé pour coopérer avec un taraudage prévu dans la bride de fixation inférieure (13) de sorte à serrer les quatre logements (L1, L2, L3, L4) simultanément.

5. Dispositif de raccordement selon l'une quelconque des revendications 1 et 4, **caractérisé en ce que** ledit taraudage prévu dans la bride de fixation inférieure (13) est constitué d'un écrou captif (23) logé dans un évidement (24) correspondant de ladite bride de fixation inférieure (13).

6. Dispositif de raccordement selon la revendication 5, **caractérisé en ce qu'**il comporte un capot (33) fixé à la bride de fixation inférieure (13) pour retenir ledit écrou captif (23).

7. Dispositif de raccordement selon l'une quelconque des revendications précédentes, **caractérisé en ce qu'**il comporte des moyens de rappel disposés entre les brides de fixation (12, 13) et la plage de raccordement (11) pour maintenir ouverts lesdits logements (L) lorsque les moyens de serrage traversants ne sont pas serrés.

8. Dispositif de raccordement selon la revendication 7, **caractérisé en ce que** lesdits moyens de rappel comportent deux organes de rappel (31) disposés autour dudit tirant central unique ou de ladite tige centrale (15) entre respectivement la plage de raccordement (11) et chacune des brides de fixation (12, 13).

9. Dispositif de raccordement selon la revendication 7, **caractérisé en ce que** lesdits moyens de rappel comportent quatre organes de rappel disposés deux à deux autour des tirants latéraux (14) entre respectivement la plage de raccordement (11) et chacune des brides de fixation (12, 13).

10. Dispositif de raccordement selon la revendication 7, **caractérisé en ce que** lesdits moyens de rappel comportent un unique organe de rappel disposé autour de la tige centrale (15) entre les brides de fixation (12, 13) et passant librement au travers de la plage de raccordement (11).

11. Dispositif de raccordement selon l'une quelconque des revendications précédentes, **caractérisé en ce qu'**au moins la bride de fixation supérieure (12) comporte un lamage (32) dont la profondeur correspond au moins à l'épaisseur de ladite butée d'appui (18) ou dudit organe de rappel (31) comprimé.

12. Dispositif de raccordement selon la revendication 1, **caractérisé en ce que** la plage de raccordement (11) est constituée d'une pièce monobloc.

13. Dispositif de raccordement selon la revendication 1, **caractérisé en ce que** la plage de raccordement (11") est constituée de deux pièces symétriques par rapport à un plan médian parallèle aux brides de fixation (12, 13), dont une pièce supérieure (11a) et une pièce inférieure (11b) comportant chacune deux des quatre empreintes (17) parallèles, et **en ce que** ladite plage de raccordement (11") est agencée pour recevoir entre ses deux pièces (11a, 11b) une barre conductrice (B) plate.

14. Appareil électrique (2), **caractérisé en ce qu'**il comporte un dispositif de raccordement électrique (10) selon l'une quelconque des revendications précédentes et **en ce que** ladite plage de raccordement (11) fait partie intégrante dudit appareil électrique (2).

15. Procédé de raccordement de conducteurs (C) dans un dispositif de raccordement électrique selon l'une quelconque des revendications 1 à 13, **caractérisé en ce que** l'on utilise le dispositif de raccordement dont les moyens de serrage traversants comportent un tirant central unique, et **en ce que** l'on procède chronologiquement aux étapes suivantes pour raccorder quatre conducteurs (C1, C2, C3, C4) :
- on positionne un premier conducteur (C1) dans un des logements inférieurs dit premier logement (L1),
- on positionne un deuxième conducteur (C2) dans l'autre logement inférieur dit deuxième logement (L2),
- on visse le tirant central unique au moyen d'un premier outil (26) en prise avec l'empreinte axiale (25), pour provoquer le rapprochement de la bride de fixation inférieure (13) vers la plage de raccordement (11) et serrer uniquement lesdits premier et deuxième conducteurs (C1, C2) dans lesdits premier et deuxième logements (L1, L2),
- on positionne un troisième conducteur (C3) dans un des logements supérieurs dit troisième logement (L3),
- on positionne un quatrième conducteur (C4) dans l'autre logement supérieur dit quatrième logement (L4),
- on visse le tirant central uniquement au moyen d'un deuxième outil (27) en prise avec l'écrou de serrage (21) pour provoquer le rapprochement de la bride de fixation supérieure (12) vers la plage de raccordement (11) et serrer uniquement lesdits troisième et quatrième conducteurs (C3, C4) dans lesdits troisième et quatrième logements (L3, L4).

16. Procédé de raccordement de conducteurs (C) dans un dispositif de raccordement électrique (10) selon l'une quelconque des revendications 1 à 13, **caractérisé en ce que** l'on utilise le dispositif de raccordement (10) dont les moyens de serrage traversants comportent deux tirants latéraux (14), et **en ce que** l'on procède chronologiquement aux étapes suivantes pour raccorder quatre conducteurs (C1, C2, C3, C4) :
- on positionne un premier conducteur (C1) dans un des logements inférieurs dit premier logement (L1),
- on visse le tirant latéral (14) situé du côté du premier logement au moyen d'un premier outil (26) en prise avec l'empreinte axiale (25) correspondante pour provoquer le rapprochement de la bride de fixation inférieure (13) vers la plage de raccordement (11) du côté dudit premier logement et serrer uniquement ledit premier conducteur (C1) dans ledit premier logement (L1),
- on positionne un deuxième conducteur (C2) dans l'autre logement inférieur dit deuxième logement (L2),
- on visse le tirant latéral (14) situé du côté du deuxième logement au moyen dudit premier outil (26) en prise avec l'empreinte axiale (25) correspondante pour provoquer le rapprochement de la bride de fixation inférieure (13) vers la plage de raccordement (11) du côté dudit deuxième logement et serrer uniquement ledit deuxième conducteur (C2) dans ledit deuxième logement (L2),
- on positionne un troisième conducteur (C3) dans un des logements supérieurs dit troisième logement (L3),
- on visse le tirant latéral (14) situé du côté du troisième logement au moyen d'un deuxième outil (27) en prise avec l'écrou de serrage (21) correspondant pour provoquer le rapprochement de la bride de fixation supérieure (12) vers la plage de raccordement (11) du côté dudit troisième logement et serrer uniquement ledit troisième conducteur (C3) dans ledit troisième logement (L3),
- on positionne un quatrième conducteur (C4) dans l'autre logement supérieur dit quatrième logement (L4),
- on visse le tirant latéral (14) situé du côté du quatrième logement au moyen dudit deuxième outil (27) en prise avec l'écrou de serrage (21) correspondant pour provoquer le rapprochement de la bride de fixation supérieure (12) vers la plage de raccordement (11) du côté dudit quatrième logement et serrer uniquement ledit quatrième conducteur (C4) dans ledit quatrième logement (L4).

17. Procédé de raccordement la revendication 16, **caractérisé en ce que** l'on termine ledit procédé de raccordement en vissant la tige centrale (15) au moyen d'un troisième outil (29) formé d'une clé dynamométrique pour serrer simultanément les quatre conducteurs (C1, C2, C3, C4) dans leurs logements (L1, L2, L3, L4).

18. Utilisation du dispositif de raccordement (10) selon l'une quelconque des revendications 1 à 13, pour raccorder un nombre de conducteurs (C) supérieur ou égal à un et inférieur ou égal à six.

19. Utilisation du dispositif de raccordement selon la revendication 18, pour raccorder des conducteurs (C) de diamètres différents entre les logements inférieurs (L1, L2) et les logements supérieurs (L3, L4).

20. Utilisation du dispositif de raccordement selon l'une quelconque des revendications 18 et 19, pour raccorder en outre une barre conductrice (B).

21. Utilisation du dispositif de raccordement selon la revendication 20, comme répartiteur de courant.

## Patentansprüche

1. Elektrische Verbindungsvorrichtung (10, 100, 110, 120) für ein elektrisches Gerät (2), diese Vorrichtung enthält ein Anschlusspad (11, 11', 11") und zwei Befestigungsflansche, wobei der obere Befestigungsflansch (12) und der untere Befestigungsflansch (13), beiderseits des Anschlusspads (11, 11', 11") angeordnet sind, und dazu vorgesehen, mindestens einen Leiter (C) an diesem Anschlusspad über Spannmittel zu befestigen, jeder Befestigungsflansch (12, 13) enthält zwei durchgängige und parallele Hohlräume (17) und dieses Anschlusspad (11, 11', 11") enthält auf jeder seiner beiden Seiten zwei durchgängige und parallele Hohlräume (17), entgegengesetzt zu den Hohlräumen (17) dieser Befestigungsflansche (12, 13), um zwischen diesen Hohlräumen (17) vier Aussparungen (L1, L2, L3, L4) für die Leiter (C) zu bilden, davon zwei untere Aussparungen (L1, L2) und zwei obere Aussparungen (L3, L4), und die erwähnten Spannmittel sind durchführend und vorgesehen, durch die Verbindung hindurchzuführen, die durch das Übereinanderlegen des oberen Befestigungsflansches (12), des Anschlusspads (11, 11', 11") und des unteren Befestigungsflansches (13) entsteht, **dadurch gekennzeichnet, dass** die erwähnten Spannmittel eine einzige zentrale Zugstange enthalten oder zwei seitliche Zugstangen (14), die jeweils eine Schulter enthalten, die einen Anschlag (18) bildet, der zwischen diesem Anschlusspad (11, 11', 11") und einem der Befestigungsflansche (11, 12) angeordnet ist, dadurch, dass sie an mindestens zwei Endstücken, und zwar einem oberen Endstück (19) und einen unteren Endstück (20) mit einem Gewinde versehen sind, dadurch dass das untere Endstück (20) mit einem Innengewinde zusammenarbeitet, das im unteren Flansch (13) vorgesehen ist, dadurch, dass das obere Endstück (19) mit einer Spannmutter (21) kooperiert und dadurch, dass dieses obere Endstück (19) einen axialen Hohlraum (25) für ein Werkzeug (26) enthält, so dass es möglich ist, mit diesen Spannmitteln den Anzug zwischen den beiden unteren Aussparungen (L1, L2) und den beiden oberen Aussparungen (L3, L4), oder zwischen den vier Aussparungen (L1, L2, L3, L4) zu differenzieren.

2. Verbindungsvorrichtung nach Anspruch 1, **dadurch gekennzeichnet, dass** diese durchführenden Spannmittel eine einzige zentrale Zugstange enthält, dadurch, dass die Befestigungsflansche (12, 13) und das Anschlusspad (11) ein einziges durchgängiges, zentrales Loch aufweisen, angeordnet zwischen den parallelen Hohlräumen (17) zur Aufnahme dieser einzigen zentralen Zugstange und dass diese einzige zentrale Zugstange den erwähnten Anschlag (18) enthält, so dass diese Spannmittel es erlauben, zwischen dem Anzug zwischen den beiden unteren Aussparungen (L1, L2) und den beiden oberen Aussparungen (L3, L4) zu differenzieren.

3. Verbindungsvorrichtung nach Anspruch 1, **dadurch gekennzeichnet, dass** diese durchführenden Spannmittel zwei seitliche Zugstangen enthalten (14), dass die Befestigungsflansche (12, 13) und das Anschlusspad (11) zwei durchgängige zentrale Löcher (16) aufweisen, angeordnet außerhalb der parallelen Hohlräume (17), um jeweils eine seitliche Zugstange (14) aufzunehmen und dass diese seitlichen Zugstangen (14) jeweils einen Anschlag (18) enthalten, so dass diese Spannmittel es erlauben, den Anzug zwischen den vier Aussparungen (L1, L2, L3, L4) zu differenzieren.

4. Verbindungsvorrichtung nach Anspruch 3, **dadurch gekennzeichnet, dass** dieses durchführenden Spannmittel außerdem eine zentrale Stange (15) enthalten, parallel zu den seitlichen Zugstangen (14), dadurch, dass die Befestigungsflansche (12, 13) und das Anschlusspad (11) außerdem ein drittes durchführendes Loch (16) enthalten, angeordnet zwischen den parallelen Hohlräumen (17) zur Aufnahme dieser zentralen Stange (15), und dadurch, dass diese zentrale Stange (15) ein Gewinde an mindestens einem unteren Endstück (30) umfasst, das mit einem Innengewinde zusammenarbeitet, das im unteren Befestigungsflansch (13) vorgesehen ist, um so die vier Aussparungen (L1, L2, L3, L4) gleichzeitig zu spannen.

5. Verbindungsvorrichtung nach einem beliebigen der Ansprüche 1 und 4, **dadurch gekennzeichnet, dass** dieses im untere Befestigungsflansch (13) vorgesehene Innengewinde aus einer Einschlagmutter (23) besteht, untergebracht in einer entsprechenden Vertiefung (24) dieses unteren Befestigungsflanschs (13).

6. Verbindungsvorrichtung nach Anspruch 5, **dadurch gekennzeichnet, dass** sie ein Gehäuse (33) enthält, befestigt am unteren Befestigungsflansch (13) um diese Einschlagmutter (23) zu halten.

7. Verbindungsvorrichtung nach einem beliebigen der vorhergehenden Ansprüche, **dadurch gekennzeichnet, dass** es Rückstellmittel enthält, die zwischen den Befestigungsflanschen (12, 13) und dem Anschlusspad (11) angeordnet sind, um diese Aussparungen (L) offen zu halten, wenn die durchführenden Spannmittel nicht angezogen sind.

8. Verbindungsvorrichtung nach Anspruch 7, **dadurch gekennzeichnet, dass** diese Rückstellmittel zwei Rückstellelemente (31) enthält, die um die erwähnte einzige zentrale Zugstange oder diese zentrale Stange (15) angeordnet sind, zwischen jeweils dem Anschlusspad (11) und jedem der Befestigungsflansche (12, 13).

9. Verbindungsvorrichtung nach Anspruch 7, **dadurch gekennzeichnet, dass** dieses Rückstellmittel vier Rückstellelemente enthält, die jeweils zu zweit um die seitlichen Stangen (14) angeordnet sind, zwischen jeweils dem Anschlusspad (11) und jedem der Befestigungsflansche (12, 13).

10. Verbindungsvorrichtung nach Anspruch 7, **dadurch gekennzeichnet, dass** diese Rückstellmittel ein einziges Rückstellelement enthält, das um die zentrale Stange (15) zwischen den Befestigungsflanschen (12, 13) angeordnet sind und frei durch das Anschlusspad (11) führt.

11. Verbindungsvorrichtung nach einem der vorangehenden Ansprüche, **dadurch gekennzeichnet, dass** mindestens der obere Befestigungsflansch (12) eine Senkung (32) enthält, deren Tiefe mindestens der Dicke des erwähnten Anschlags (18) oder des erwähnten zusammengepressten Rückstellelementes (31) entspricht.

12. Verbindungsvorrichtung nach Anspruch 1, **dadurch gekennzeichnet, dass** das Anschlusspad (11) aus einem einzigen Teil besteht.

13. Verbindungsvorrichtung nach Anspruch 1, **dadurch gekennzeichnet, dass** das Anschlusspad (11") aus zwei Teilen besteht, symmetrisch bezogen auf eine mediane Ebene, parallel zu den Befestigungsflanschen (12, 13), bei denen ein oberes Teil (11a) und das untere Teil (11b) jeweils zwei der vier parallelen Hohlräume (17) enthält, und dass dieses Anschlusspad (11") dafür ausgelegt ist, zwischen seinen beiden Teilen (11a, 11b) eine flache Stromschiene (B) aufzunehmen.

14. Elektrisches Gerät (2), **dadurch gekennzeichnet, dass** es eine elektrische Verbindungsvorrichtung (10) nach einem der vorangehenden Ansprüche enthält und dadurch, dass das erwähnte Anschlusspad (11) integraler Teil dieses elektrischen Gerätes (2) enthält.

15. Verfahren zum Anschluss der Leiter (C) in einer elektrischen Verbindungsvorrichtung nach einem beliebigen der Ansprüche 1 bis 13, **dadurch gekennzeichnet, dass** eine Verbindungsvorrichtung eingesetzt wird, bei der die durchführenden Spannmittel eine einzige zentrale Zugstange enthalten und dass chronologisch die folgenden Schritte durchgeführt werden, um vier Leiter (C1, C2, C3, C4) zu verbinden:
- ein erster Leiter (C1) wird in eine der unteren Aussparungen gelegt, die sogenannte erste Aussparung (L1),
- ein zweiter Leiter (C2) wird in die andere Aussparung gelegt, die sogenannte zweite Aussparung (L2),
- die einzige zentrale Zugstange wird mit Hilfe eines ersten Werkzeugs (26) angezogen bis gegen den axialen Hohlraum (25), um eine Annäherung des unteren Befestigungsflanschs (13) an das Anschlusspad (11) zu veranlassen und nur den ersten und zweiten Leiter (C1, C2) in dieser ersten und zweiten Aussparung (L1, L2) einzuspannen.
- ein dritter Leiter (C3) wird in eine der oberen Aussparungen gelegt, die sogenannte dritte Aussparung (L3),
- ein vierter Leiter (C4) wird in die andere obere Aussparung gelegt, die sogenannte vierte Aussparung (L4),
- die einzige zentrale Zugstange wird mit Hilfe eines zweiten Werkzeugs (27) angezogen bis gegen die Spannmutter (21), um eine Annäherung des oberen Befestigungsflanschs (12) an das Anschlusspad (11) zu veranlassen und nur den dritten und vierten Leiter (C3, C4) in dieser dritten und vierten Aussparung (L3, L4) einzuspannen.

16. Verfahren zum Anschluss der Leiter (C) in einer elektrischen Verbindungsvorrichtung (10) nach einem beliebigen der Ansprüche 1 bis 13, **dadurch gekennzeichnet, dass** eine Verbindungsvorrichtung (10) eingesetzt wird, bei der die durchführenden Spannmittel zwei seitliche Zugstangen (14) enthalten und dass chronologisch die folgenden Schritte durchgeführt werden, um vier Leiter (C1, C2, C3, C4) zu verbinden:
- ein erster Leiter (C1) wird in eine der unteren Aussparungen gelegt, die sogenannte erste Aussparung (L1),
- die seitliche Zugstange (14), die sich auf der Seite der ersten Aussparung befindet, wird mit Hilfe eines ersten Werkzeugs (26) angezogen, bis gegen den axialen Hohlraum (25), um eine Annäherung des unteren Befestigungsflanschs (13) an das Anschlusspad (11) zu veranlassen und nur den ersten Leiter (C1) in dieser ersten Aussparung (L1) einzuspannen.
- ein zweiter Leiter (C2) wird in die andere untere Aussparung gelegt, die sogenannte zweite Aussparung (L2),
- die seitliche Zugstange (14), die sich auf der Seite der zweiten Aussparung befindet, wird mit Hilfe dieses ersten Werkzeugs (26) angezogen, bis gegen den entsprechenden axialen Hohlraum (25), um eine Annäherung des unteren Befestigungsflanschs (13) an das Anschlusspad (11) auf der Seite dieser zweiten Aussparung zu veranlassen und nur diesen zweiten Leiter (C2) in dieser zweiten Aussparung (L2) einzuspannen.
- ein dritter Leiter (C3) wird in eine der unteren Aussparungen gelegt, die sogenannte dritte Aussparung (L3),
- die seitliche Zugstange (14), die sich auf der Seite der dritten Aussparung befindet, wird mit Hilfe eines zweiten Werkzeugs (27) angezogen, bis gegen die entsprechende Spannmutter (21), um eine Annäherung des oberen Befestigungsflanschs (12) an das Anschlusspad (11) zu veranlassen und nur diesen dritten Leiter (C3) in dieser dritten Aussparung (L3) einzuspannen.
- ein vierter Leiter (C4) wird in die andere obere Aussparung gelegt, die sogenannte vierte Aussparung (L4),
- die seitliche Zugstange (14), die sich auf der Seite der vierten Aussparung dieses zweiten Werkezugs (27) befindet, wird angezogen, bis gegen die entsprechende Spannmutter (21), um eine Annäherung des oberen Befestigungsflanschs (12) an das Anschlusspad (11) auf der Seite der vierten Aussparung zu veranlassen und nur diesen vierten Leiter (C4) in dieser ersten Aussparung (L4) einzuspannen.

17. Verbindungsverfahren nach Anspruch 16, **dadurch gekennzeichnet, dass** dieses Verbindungsverfahren beendet wird, indem die zentrale Stange (15) mit Hilfe eines dritten Werkzeugs (29) angezogen wird, das aus einem Drehmomentschlüssel besteht, um die vier Leiter (C1, C2, C3, C4) in ihren Aussparungen (L1, L2, L3, L4) einzuspannen.

18. Einsatz der Verbindungsvorrichtung (10) nach einem beliebigen der Ansprüche 1 bis 13, um eine Anzahl von Leitern (C) größer oder gleich eins und kleiner oder gleich sechs zu verbinden.

19. Einsatz der Verbindungsvorrichtung nach Anspruch 18, um Leiter (C) mit unterschiedlichem Durchmesser zwischen den unteren Aussparungen (L1, L2) und den oberen Aussparungen (L3, L4) zu verbinden.

20. Einsatz der Verbindungsvorrichtung nach einem beliebigen der Ansprüche 18 und 19, um außerdem eine leitende Schiene (B) zu verbinden

21. Einsatz der Verbindungsvorrichtung nach Anspruch 20 als Stromverteiler.

## Claims

1. Electrical connection device (10, 100, 110, 120) for an electrical apparatus (2), this device comprising a connection pad (11, 11', 11") and two attachment flanges, including an upper attachment flange (12) and a lower attachment flange (13), arranged on either side of the connection pad (11, 11', 11") and designed to attach at least one conductor (C) to said connection pad by clamping means, each attachment flange (12, 13) comprising two parallel and open cavities (17), said connection pad (11, 11', 11") comprising, on each of the faces thereof, two parallel and open cavities (17), opposite the cavities (17) of said attachment flanges (12, 13) in order to delimit, between said cavities (17), four recesses (L1, L2, L3, L4) for conductors (C), including two lower recesses (L1, L2) and two upper recesses (L3, L4), and said clamping means being through and designed to pass through the assembly formed by superposition of the upper attachment flange (12), of the connection pad (11, 11', 11"), and of the lower attachment flange (13), **characterised in that** said clamping means comprise a single central tie rod or two lateral tie rods (14), each comprising a shoulder forming a support abutment (18) arranged between said connection pad (11, 11', 11") and one of the attachment flanges (12, 13), **in that** they are threaded at least over two end segments, including an upper segment (19) and a lower segment (20), **in that** the lower segment (20) engages with a tapping provided in the lower flange (13), **in that** the upper segment (19) engages with a clamping nut (21), and **in that** said upper segment (19) comprises an axial cavity (25) for a tool (26), such that said clamping means enable the tightening of the two lower recesses (L1, L2) to be differentiated from that of the two upper recesses (L3, L4), or the tightening of the four recesses (L1, L2, L3, L4) to be differentiated from one another.

2. Connection device according to claim 1, **characterised in that** said pass-through clamping means comprise a single central tie rod, **in that** the attachment flanges (12, 13) and the connection pad (11) comprise a single central through-hole arranged between the parallel cavities (17) for receiving said single central tie rod, and **in that** said single central tie rod comprises said support abutment (18) such that said clamping means enable the tightening of the two lower recesses (L1, L2) to be differentiated from that of the two upper recesses (L3, L4).

3. Connection device according to claim 1, **characterised in that** said pass-through clamping means comprise two lateral tie rods (14), **in that** the attachment flanges (12, 13) and the connection pad (11) comprise two through-holes (16) arranged outside of the parallel cavities (17), for receiving one lateral tie rod (14) each, and **in that** said lateral tie rods (14) each comprise a support abutment (18) such that said clamping means enable the tightening of the four recesses (L1, L2, L3, L4) to be differentiated from one another.

4. Connection device according to claim 3, **characterised in that** said pass-through clamping means further comprise a central rod (15) parallel to said lateral tie rods (14), **in that** the attachment flanges (12, 13) and the connection pad (11) further comprise a third through-hole (16) arranged between the parallel cavities (17), for receiving said central rod (15), and **in that** said central rod (15) comprises a threading at least over a lower end segment (30) designed to engage with a tapping provided in the lower attachment flange (13) so as to tighten the four recesses (L1, L2, L3, L4) simultaneously.

5. Connection device according to any of claims 1 and 4, **characterised in that** said tapping provided in the lower attachment flange (13) is constituted by a captive nut (23) housed inside a corresponding hollowing (24) of said lower attachment flange (13).

6. Connection device according to claim 5, **characterised in that** it comprises a cover (33) attached to the lower attachment flange (13) so as to retain said captive nut (23).

7. Connection device according to any of the preceding claims, **characterised in that** it comprises return means arranged between the attachment flanges (12, 13) and the connection pad (11) to hold said recesses (L) open when the pass-through clamping means are not tightened.

8. Connection device according to claim 7, **characterised in that** said return means comprise two return members (31) arranged about said single central tie rod or said central rod (15) respectively between the connection pad (11) and each of the attachment flanges (12, 13).

9. Connection device according to claim 7, **characterised in that** said return means comprise four return members arranged in pairs about the lateral tie rods (14) respectively between the connection pad (11) and each of the attachment flanges (12, 13).

10. Connection device according to claim 7, **characterised in that** said return means comprise a single return member arranged about the central rod (15) between the attachment flanges (12, 13) and passing freely through the connection pad (11).

11. Connection device according to any of the preceding claims, **characterised in that** at least the upper attachment flange (12) comprises a spot face (32), the depth whereof corresponds at least to the thickness of said support abutment (18) or of said compressed return member (31).

12. Connection device according to claim 1, **characterised in that** the connection pad (11) is made in one piece.

13. Connection device according to claim 1, **characterised in that** the connection pad (11") is made in two pieces that are symmetrical relative to a median plane parallel to the attachment flanges (12, 13), including an upper piece (11a) and a lower piece (11b), each comprising two of the four parallel cavities (17), and **in that** said connection pad (11") is designed to receive, between the two pieces (11a, 11b) thereof, a flat busbar (B).

14. Electrical apparatus (2), **characterised in that** it comprises an electrical connection device (10) according to any of the preceding claims and **in that** said connection pad (11) forms an integral part of said electrical apparatus (2).

15. Method for connecting conductors (C) in an electrical connection device according to any of claims 1 to 13, **characterised in that** the connection device whose pass-through clamping means comprise a single central tie rod is used, and **in that** the following steps are carried out in chronological order to connect four conductors (C1, C2, C3, C4):
- a first conductor (C1) is positioned inside one of the lower recesses, referred to as a first recess (L1),
- a second conductor (C2) is positioned inside the other lower recess, referred to as a second recess (L2),
- the single central tie rod is screwed by means of a first tool (26) engaged with the axial cavity (25), in order to cause the lower attachment flange (13) to move closer to the connection pad (11) and clamp only said first and second conductors (C1, C2) inside said first and second recesses (L1, L2),
- a third conductor (C3) is positioned inside one of the upper recesses, referred to as a third recess (L3),
- a fourth conductor (C4) is positioned inside the other upper recess, referred to as a fourth recess (L4),
- the central tie rod is screwed only by means of a second tool (27) engaged with the clamping nut (21), in order to cause the upper attachment flange (12) to move closer to the connection pad (11) and clamp only said third and fourth conductors (C3, C4) inside said third and fourth recesses (L3, L4).

16. Method for connecting conductors (C) in an electrical connection device (10) according to any of claims 1 to 13, **characterised in that** the connection device (10) whose pass-through clamping means comprise two lateral tie rods (14) is used, and **in that** the following steps are carried out in chronological order to connect four conductors (C1, C2, C3, C4):
- a first conductor (C1) is positioned inside one of the lower recesses, referred to as a first recess (L1),
- the lateral tie rod (14) situated on the same side as the first recess is screwed by means of a first tool (26) engaged with the corresponding axial cavity (25) in order to cause the lower attachment flange (13) to move closer to the connection pad (11) on the same side as said first recess and clamp only said first conductor (C1) inside said first recess (L1),
- a second conductor (C2) is positioned inside the other lower recess, referred to as a second recess (L2),
- the lateral tie rod (14) situated on the same side as the second recess is screwed by means of said first tool (26) engaged with the corresponding axial cavity (25) in order to cause the lower attachment flange (13) to move closer to the connection pad (11) on the same side as said second recess and clamp only said second conductor (C2) inside said second recess (L2),
- a third conductor (C3) is positioned inside one of the upper recesses, referred to as a third recess (L3),
- the lateral tie rod (14) situated on the same side as the third recess is screwed by means of a second tool (27) engaged with the corresponding clamping nut (21) in order to cause the upper attachment flange (12) to move closer to the connection pad (11) on the same side as said third recess and clamp only said third conductor (C3) inside said third recess (L3),
- a fourth conductor (C4) is positioned inside the other upper recess, referred to as a fourth recess (L4),
- the lateral tie rod (14) situated on the same side as the fourth recess is screwed by means of said second tool (27) engaged with the corresponding clamping nut (21) in order to cause the upper attachment flange (12) to move closer to the connection pad (11) on the same side as said fourth recess and clamp only said fourth conductor (C4) inside said fourth recess (L4).

17. Connection method according to claim 16, **characterised in that** said connection method is completed by screwing the central rod (15) by means of a third tool (29) formed by a torque wrench in order to simultaneously clamp the four conductors (C1, C2, C3, C4) inside their recesses (L1, L2, L3, L4).

18. Use of the connection device (10) according to any of claims 1 to 13 for connecting a number of conductors (C) greater than or equal to one and less than or equal to six.

19. Use of the connection device according to claim 18 for connecting conductors (C) of different diameters between the lower recesses (L1, L2) and the upper recesses (L3, L4).

20. Use of the connection device according to any of claims 18 and 19, for further connecting a busbar (B).

21. Use of the connection device according to claim 20, as a current distributor.
